# EUROPÄISCHE PATENTSCHRIFT

(11) **EP 1 195 558 B1**
(45) Veröffentlichungstag und Bekanntmachung des Hinweises auf die Patenterteilung: **12.05.2004**
(21) Anmeldenummer: 00121821.3
(22) Anmeldetag: 06.10.2000
(51) Int. Cl.: F23N 5/20, F23N 5/26

(54) **Steuerschaltung**
Control circuit
Circuit de commande

(43) Veröffentlichungstag der Anmeldung: 10.04.2002
(73) Patentinhaber: HONEYWELL B.V., NL-1101 EA Amsterdam (NL)
(72) Erfinder: Vegter, Derk, Nieuw Amsterdam (NL)
(74) Vertreter: Leson, Thomas Johannes Alois, Dipl.-Ing.

(56) Entgegenhaltungen:
- EP-A- 0 352 217
- EP-A- 0 480 312
- EP-A- 1 126 219
- PATENT ABSTRACTS OF JAPAN vol. 011, no. 025 (M-556), 23. Januar 1987 (1987-01-23) & JP 61 197916 A (MATSUSHITA ELECTRIC IND CO LTD), 2. September 1986 (1986-09-02)
- PATENT ABSTRACTS OF JAPAN vol. 008, no. 035 (M-276), 15. Februar 1984 (1984-02-15) & JP 58 190621 A (MATSUSHITA DENKI SANGYO KK), 7. November 1983 (1983-11-07)
- PATENT ABSTRACTS OF JAPAN vol. 015, no. 013 (M-1069), 11. Januar 1991 (1991-01-11) & JP 02 263012 A (HITACHI HEATING APPLIANCE CO LTD), 25. Oktober 1990 (1990-10-25)

## Beschreibung

Die Erfindung betrifft eine Steuerschaltung gemäß dem Oberbegriff des Anspruchs 1, wie er aus der EP-A 1 126 219 A1 bekannt ist.

Steuerschaltungen nach dem Stand der Technik sind aus EP-0 698 767 B 1 und EP-855 557 B1 bekannt. Die Steuerschaltung gemäß EP-0 855 557 B1 ist eine vorteilhafte Weiterentwicklung der Steuerschaltung gemäß EP-0 698 767 B1. Weitere Steuerschaltungen des Standes der Technik sind in den Patent Abstracts of Japan JP 58190621 A (veröffentlicht am 07.11.1983), JP 02263012 A (veröffentlicht am 25.10.1990) und JP 61197916 A (veröffentlicht am 02.09.1986) offenbart.

Die Steuerschaltung gemäß EP-0 855 557 B1 findet bei Gasbrennern mit Gebläse-Unterstützung Anwendung. Die Steuerschaltung gemäß EP-0 855 557 B1 ist jedoch nicht dahingehend modifizierbar, daß dieselbe bei atmosphärischen Gasbrennern, also bei Gasbrennern ohne Gebläse-Unterstützung, verwendet werden könnte. So wird in der EP-A 1 126 219 A1 eine Steuerschaltung vorgeschlagen, die sowohl bei Gasbrennern mit Gebläse-Unterstützung als auch bei atmosphärischen Gasbrennern, zum Einsatz kommen kann. Die in der EP-A 1 126 219 A1 vorgeschlagene Steuerschaltung stellt eine analoge Lösung bereit.

Jedoch weist die in der EP-A 1 126 219 A1 vorgeschlagene Steuerschaltung einen Nachteil dahingehend auf, daß nicht bestimmt werden kann, ob es sich bei dem zu steuernden Gasbrenner um einen Gasbrenner mit Gebläseunterstützung oder um einen atmosphärischen Gasbrenner handelt.

Der Erfindung liegt daher die Aufgabe zugrunde, eine Steuerschaltung für einen Gasbrenner zur Verfügung zu stellen, mit der bestimmt werden kann, ob es sich bei dem zu steuernden Gasbrenner um einen Gasbrenner mit Gebläseunterstützung oder um einen atmosphärischen Gasbrenner handelt.

Diese Aufgabe wird durch eine Steuerschaltung gemäß den Merkmalen des Anspruchs 1 gelöst.

Bevorzugte Weiterbildungen der Erfindung ergeben sich aus den Unteransprüchen und der Beschreibung. Nachfolgend wird ein bevorzugtes Ausführungsbeispiel der Erfindung anhand der Zeichnung näher erläutert. In der Zeichnung zeigt:
- Figur 1: eine Schaltungsanordnung nach einem Ausführungsbeispiel der Erfindung.

In dem in Figur 1 gezeigtem Ausführungsbeispiel hat ein Relais RY1, welches dem Schalten eines Gebläses FA dient, einen Umschaltkontakt mit Arbeitskontakt NO1 und Ruhekontakt NCl, während der Kontaktarm C1 an einer Netzspannungsleitung L liegt. Das Relais RY1 ist mit einem elektronischen Schalter, z.B. einem Transistor Q1, in Reihe geschaltet, dessen Steuerelektrode an einem Ausgang eines Mikroprozessors uP angeschlossen ist. Zwischen die Netzspannungsleitung L und die andere Netzspannungsleitung N ist eine Spannungsversorgungs-Einrichtung PS für den Mikroprozessors uP geschaltet, wobei die Spannungsversorgungs-Einrichtung PS zwei Spannungs-Ausgangssignale bereitstellt, nämlich eine stabilisierte Spannung +Vcc als Versorgungsspannung für den Mikroprozessors uP und eine nicht stabilisierte Spannung +V, die dem Relais RY1 beaufschlagt wird. Das Gebläse FA ist einerseits an der Netzspannungsleitung N und andererseits an dem Arbeitskontakt NO1 angeschlossen.

Zwischen die Netzspannungsleitung L und den Arbeitskontakt NO1 ― also gewissermaßen parallel zum Umschaltkontakt ― ist ein erster Widerstand R1 geschaltet. Parallel zum Gebläse FA, also zwischen die Netzspannungsleitung N und dem Arbeitskontakt NO1, ist eine Reihenschaltung aus einem zweiten Widerstand R2 und einem dritten Widerstand R3 geschaltet, wobei zwischen den zweiten Widerstand R2 und den dritten Widerstand R3 eine erste Diode D1 geschaltet ist. Es sei angemerkt, daß die Diode D1 auch entfallen kann. Wird auf Diode D1 verzichtet, dann muß lediglich Widerstand R2 anders dimensioniert werden.

Zwischen die erste Diode D1 und den dritten Widerstand R3, der mit dem von der ersten Diode D1 abgewandten Kontakt an der Netzspannungsleitung N angreift, greift ein vierter Widerstand R4 mit einem ersten Kontakt an, wobei der zweite Kontakt des Widerstands R4 an einen Eingang F des Mikroprozessors uP angeschlossen ist.

Zwischen die Versorgungsspannungsleitung des Mikroprozessors uP, die dem Mikroprozessors uP die stabilisierte Spannung +Vcc als Versorgungsspannung bereitstellt, und einen weiteren Eingang P des Mikroprozessors uP ist ein fünfter Widertsand R5 geschaltet. Gemäß Figur 1 ist weiterhin ein Schalter AP mit Kontakten NO und C vorgesehen, wobei der Kontakt C an der Netzspannungsleitung N und der Kontakt NO am Eingang P des Mikroprozessors uP angreift.

Mit der oben beschriebenen Steuerschaltung wird eine digitale Lösung für die Ansteuerung eines Gasbrenners bereitgestellt, wobei in Figur 1 Elemente wie anzusteuernde Gasventile, Antriebe für Gasventile oder Flammendetektions-Schaltkreise nicht dargestellt sind.

Das Ausführungsbeispiel der Figur 1 zeigt ein Gebläse FA. Bei dem Ausführungsbeispiel handelt es sich demnach um einen Anwendungsfall für einen Gasbrenner mit Gebläse-Unterstützung. Die erfindungsgemäße Steuerschaltung kann jedoch auch bei einem atmosphärischen Gasbrenner ohne Gebläse-Unterstützung zum Einsatz kommen. In diesem Fall ist von Bedeutung, daß der Widerstandswert des Widerstands R1 gegenüber dem Widerstandswert eines anzuschließenden Gebläses FA groß ausgebildet ist. Ein typischer Widerstandswert für ein Gebläse FA liegt bei 200 Ohm. Der Widerstandswert des Widerstands R1 ist demgegenüber groß, er liegt z.B. bei 1MOhm. Ist ein Gebläse FA vorhanden, so ist der Wert der am Eingang F des Mikroprozessors uP anliegenden Spannung gering, weil der Widerstand R1 einen hohen Widerstandswert und das Gebläse FA einen geringen Widerstandswert aufweist. Der Mikroprozessor uP erkennt in diesem Fall, daß es sich um eine Anwendung mit Gebläse-Unterstützung handelt. Darüber hinaus müßte in diesem Fall der Wert der am Eingang P des Mikroprozessors uP anliegenden Spannung hoch sein, da im Fall einer Anwendung mit Gebläse-Unterstützung der Schalter AP geöffnet ist und das Gebläse FA zu Anfang nicht läuft. Falls jedoch kein Gebläse FA vorhanden ist, so ist die am Eingang F des Mikroprozessors uP anliegende Spannung hoch. Zusätzlich muß die Spannung am Eingang P des Mikroprozessors uP gering sein, da der Schalter AP kurzgeschlossen sein muß. Der Mikroprozessor uP erkennt also an den Pegeln der Spannungen an den Eingängen P und F desselben, ob eine Anwendung mit Gebläse-Unterstützung oder ohne Gebläse-Unterstützung vorliegt.

## Patentansprüche

1. Steuerschaltung für einen Gasbrenner, der sowohl mit Unterstützung durch ein Gebläse (FA) ausgestattet sein kann, als auch ein atmosphärischer Gasbrenner sein kann, mit:
a) einem Relais (RY1) mit Kontakten (NC1, NO1),
b) einem mit dem Relais (RY1) in Reihe geschalteten elektronischen Schalter (Q1),
c) einem Mikroprozessor (uP) und einer Spannungsversorgungs-Einrichtung (PS) für den Mikroprozessor (uP),
d) wobei eine Steuerelektrode des Transistors (Q1) an einem Ausgang des Mikroprozessors (uP) angeschlossen ist, und
e) zwischen einem Arbeitskontakt (NO1) des Relais (RY1) und einer ersten Netzspannungsleitung (L) ein erster Widerstand (R1) geschaltet ist, wobei der Widerstandswert des ersten Widerstands (R1) gegenüber dem Widerstandswert des an den Arbeitskontakt (NO1) des Relais (RY1) anzuschließenden Gebläses (FA) groß ausgebildet ist.
**dadurch gekennzeichnet, daß**
f) der Wert der an einem Eingang (F) des Mikroprozessors (uP) anliegenden Spannung gering ist, wenn es sich um einen Gasbrenner mit Gebläse (FA) handelt, und
g) der Wert der am Eingang (F) des Mikroprozessors (uP) anliegenden Spannung hoch ist, wenn es sich um einen atmosphärischen Gasbrenner handelt.

2. Steuerschaltung nach Anspruch 1 **dadurch gekennzeichnet, daß** zwischen den Arbeitskontakt (NO1) des Relais (RY1) und eine zweite Netzspannungsleitung (N) eine Reihenschaltung aus einem zweiten Widerstand (R2) und einem dritten Widerstand (R3) geschaltet ist.

3. Steuerschaltung nach Anspruch 2, **dadurch gekennzeichnet, daß** zwischen den zweiten Widerstand (R2) und den dritten Widerstand (R3) eine erste Diode (D1) geschaltet ist.

4. Steuerschaltung nach Anspruch 2 oder 3, **dadurch gekennzeichnet, daß** zwischen den zweiten Widerstand (R2) und den dritten Widerstand (R3) ein vierter Widerstand (R4) mit einem Kontakt angreift, wobei der andere Kontakt des vierten Widerstands (R4) an den Mikroprozessor angreift.

5. Steuerschaltung nach Anspruch 4, **dadurch gekennzeichnet, daß** zwischen die erste Diode (D1) und den dritten Widerstand (R3), der mit dem von der ersten Diode (D1) abgewandten Kontakt an der zweiten Netzspannungsleitung (N) angreift, der vierte Widerstand (R4) mit einem ersten Kontakt an greift, wobei der zweite Kontakt des vierten Widerstands (R4) an einen Eingang (F) des Mikroprozessors (uP) angeschlossen ist.

## Claims

1. Control circuit for a gas burner which can either be assisted by a fan (FA) or be an atmospheric burner, with:
a) a relay (RY1) with contacts (NC1, NO1),
b) an electronic switch (Q1) connected in series with the relay (RY1),
c) a microprocessor (uP) and a voltage supply device (PS) for the microprocessor (uP),
d) wherein a gate electrode of the transistor (Q1) is connected to an output of the microprocessor (uP) and
e) a first resistor (R1) is connected between a normally open contact (NO1) of the relay (RY1) and a first mains voltage line (L), the resistance of the first resistor (R1) being rated higher than the resistance of the fan (FA) to be connected to the normally open contact (NO1) of the relay (RY1),
**characterized in that**
f) the value of the voltage present at an input (F) of the microprocessor (uP) is low when the gas burner is assisted by a fan (FA) and
g) the value of the voltage present at the input (F) of the microprocessor (uP) is high when the gas burner is an atmospheric burner.

2. Control circuit according to Claim 1, **characterized in that** a series circuit consisting of a second resistor (R2) and a third resistor (R3) is connected between the normally open contact (NO1) of the relay (RY1) and the second mains voltage line (N).

3. Control circuit according to Claim 2, **characterized in that** a first diode (D1) is connected between the second resistor (R2) and the third resistor (R3).

4. Control circuit according to Claim 2 or Claim 3, **characterized in that** a fourth resistor (R4) has one contact tapped between the second resistor (R2) and the third resistor (R3), the other contact of the fourth resistor (R4) being connected to the microprocessor.

5. Control circuit according to Claim 4, **characterized in that** the fourth resistor (R4) has a first contact tapped between the first diode (D1) and the third resistor (R3), which is tapped by the contact remote from the first diode (D1) to the second mains voltage line (N), the second contact of the fourth resistor (R4) being connected to an input (F) of the microprocessor (uP).

## Revendications

1. Circuit de commande pour un brûleur, qu'il s'agisse d'un brûleur assisté par un ventilateur (FA) ou d'un brûleur atmosphérique, avec :
a) un relais (RY1) avec des contacts (NC1, NO1),
b) un interrupteur électronique (Q1) monté en série avec le relais (RY1),
c) un microprocesseur (uP) et un dispositif d'alimentation en courant (PS) pour le microprocesseur (uP),
d) étant précisé qu'une électrode de commande du transistor (Q1) est reliée à une sortie du microprocesseur (uP) et
e) qu'une première résistance (R1) est montée entre un contact de travail (NO1) du relais (RY1) et une première ligne de tension de secteur (L), la valeur de résistance de la première résistance (R1) étant élevée par rapport à la valeur de résistance du ventilateur (FA) à relier au contact de travail (NO1) du relais (RY1),
**caractérisé en ce que**
f) la valeur de la tension appliquée à une entrée (F) du microprocesseur (uP) est faible lorsqu'il s'agit d'un brûleur avec un ventilateur (FA), et
g) la valeur de la tension appliquée à l'entrée (F) du microprocesseur (uP) est élevée lorsqu'il s'agit d'un brûleur atmosphérique.

2. Circuit de commande selon la revendication 1, **caractérisé en ce qu'**un montage en série formé d'une deuxième résistance (R2) et d'une troisième résistance (R3) est prévu entre le contact de travail (NO1) du relais (RY1) et une seconde ligne de tension de secteur (N).

3. Circuit de commande selon la revendication 2, **caractérisé en ce qu'**une première diode (Dl) est montée entre la deuxième résistance (R2) et la troisième résistance (R3).

4. Circuit de commande selon la revendication 2 ou 3, **caractérisé en ce qu'**une quatrième résistance (R4) agit avec un contact entre la deuxième résistance (R2) et la troisième résistance (R3), l'autre contact de cette quatrième résistance (R4) agissant au niveau du microprocesseur.

5. Circuit de commande selon la revendication 4, **caractérisé en ce que**, entre la première diode (D1) et la troisième résistance (R3) qui agit avec le contact opposé à la première diode (D1) au niveau de la seconde ligne de tension de secteur (N), la quatrième résistance (R4) agit avec un premier contact, le second contact de ladite quatrième résistance (R4) étant relié à une entrée (F) du microprocesseur (uP).
